# EUROPÄISCHE PATENTSCHRIFT

(11) **EP 2 706 175 B1**
(45) Veröffentlichungstag und Bekanntmachung des Hinweises auf die Patenterteilung: **09.10.2019**
(21) Anmeldenummer: 13182940.0
(22) Anmeldetag: 04.09.2013
(51) Int. Cl.: E05B 59/00, E05B 65/10, E05B 47/00, E05C 9/02, E05B 17/04, E05B 47/02

(54) **Mehrfachverriegelungsschloss**
Multi point lock
Serrure de verrouillage multi-points

(30) Priorität: 06.09.2012 AT 503642012
(43) Veröffentlichungstag der Anmeldung: 12.03.2014
(73) Patentinhaber: Roto Frank Fenster- und Türtechnologie GmbH, 70771 Leinfelden-Echterdingen (DE)
(72) Erfinder: Trummer, Hannes, 8401 Kalsdorf (AT); Schmidt, Andreas, 8591 Gößnitz (AT)
(74) Vertreter: Müllner, Martin

(56) Entgegenhaltungen:
- EP-A1- 0 454 958
- EP-A1- 2 031 157
- EP-A2- 1 970 506
- FR-A1- 2 744 480

## Beschreibung

### Technisches Gebiet

Die Erfindung betrifft ein Mehrfachverriegelungsschloss, insbesondere ein elektromechanisches Mehrfachverriegelungsschloss mit einer mechanischen Notbetätigungsmöglichkeit über einen Schließzylinder umfassend eine in einem Gehäuse angeordnete Schubstange, zumindest einen in bekannter Weise eine Steuerkurve aufweisenden Riegel, wobei ein Zapfen der Schubstange in der Steuerkurve geführt ist und der Riegel über diesen Zapfen betätigbar ist, eine durch eine Nuss mit angeschlossenem Drücker sowie alternativ durch den Schließzylinder betätigbare Falle, sowie gegebenenfalls weitere durch die Schubstange betätigbare Sperrelemente, wobei die Sperrnase des Schließzylinders eine Zylindernocke betätigt, welche mittels eines Vorsprungs mit einem Sperrsegment in eine Wirkverbindung bringbar ist, wobei das Sperrsegment mit der Schubstange in einer Wirkverbindung steht, und wobei der Weg der Drehbewegung des Schließzylinders von gesperrter Position bis geöffneter Position mit zurückgezogener Falle maximal einer halben Umdrehung entspricht.

### Stand der Technik

Bekannte mechanische sowie auch elektromechanische Schlösser weisen oftmals eine komplexe Mechanik auf. Zumeist handelt es sich um zweitourige oder maximal eintourige Schlösser, bei welchen der Benutzer den Schlüssel zwei oder einmal vollständig herum drehen muss, um das Schloss zu sperren oder entsperren. Die Mechanik dient zum einen dazu die Drehbewegung des Schlüssels in einen möglichst großen Hub zu übersetzen, um Riegel und andere Sperrelemente entsprechend weit raus verlagern zu können, und zum anderen dient die Mechanik dazu das Drehmoment am Schlüssel zu minimieren, um eine möglichst benutzerfreundliche Bedienung zu ermöglichen. Insbesondere bei elekromechanischen Schlössern ist das Vorsehen einer herkömmlichen Mechanik für die Notbetätigung zusätzlich zu dem Elektroantrieb sehr aufwändig und damit kostspielig. Zusätzlich kommt es bei normalem Betrieb zu einem verminderten Wirkungsgrad des Elektroantriebs, da bei jedem Schließvorgang die gesamte Schlossmechanik passiv mitbewegt werden muss. Besonders bei batteriebetriebenen Schlössern wirkt sich dies negativ auf die Laufzeit aus.

Ein weiteres Problem ergibt sich daraus, dass bei herkömmlichen Schlössern beim Öffnen über den Schließzylinder zuerst die Verriegelungen gelöst werden müssen und erst am Ende der Drehbewegung die Falle in das Schloss verlagert wird, wobei hier dann auf kurzen Wegstrecken ein besonders hohes Drehmoment auftritt, was sich nachteilig auf den Entsperrvorgang auswirkt. Ein derartiges Schloss ist beispielsweise in der EP 2031157 A1 gezeigt. Hier ist zwar der Weg der Drehbewegung des Schließzylinders kurz, die Falle wird jedoch erst eingezogen, sobald der Riegel vollständig ins Gehäuse verlagert wurde.

Die FR 2744480 A1 beschreibt ein über eine Nuss betätigbares Schloss. Die Sperrvorrichtung über den Schließzylinder kann lediglich dazu eingesetzt werden, um die Sperrmechanik in der verriegelten Position zu sichern.

Die EP 1970506 A2 zeigt ein Schloss mit einem über eine Kulissenführung ausfahrbaren Hebel. Die Rückzugsmechanik für die Falle ist nicht näher dargestellt.

Die EP 0454958 A1 zeigt einen herkömmlichen Schlossaufbau mit Riegelbetätigung und anschließender Betätigung des Umlenkhebels.

### Kurzbeschreibung der Erfindung

Es ist folglich gewünscht ein Schloss zu schaffen, welches einfach aufgebaut und über einen herkömmlichen Schließzylinder betätigbar ist und unter anderem besonders effektiv für den Einsatz eines elektromechanischen Antriebs geeignet ist, wobei die Möglichkeit einer Notbetätigung bei Ausfall der Elektrik ermöglicht wird. Ferner ist es gewünscht, dass bereits eine sehr geringe Umdrehung des Schließzylinders von maximal einer halben Umdrehung ausreicht, um das Schloss von der gesperrten Position in eine entsperrte Position zu bewegen, da dies eine angenehme und einfache Handhabung durch den Benutzer ermöglicht. Gleichzeitig soll es ermöglicht werden, dass die Verlagerung der Falle während des Entsperrvorgangs über den Schließzylinder mit einem verminderten Drehmoment erfolgt, um die Benutzerfreundlichkeit des Schlosses weiter zu erhöhen.

Diese Aufgabe wird erfindungsgemäß dadurch gelöst, dass beim Entsperrvorgang die Zylindernocke mittels eines Vorsprungs in weiterer Folge mit einem ersten Wechselhebel in Wirkverbindung bringbar ist, wobei der erste Wechselhebel mit einem zweiten Wechselhebel in einer Wirkverbindung steht, welcher mit dem Fallenrückzugshebel in Eingriff bringbar ist, wodurch die Verlagerung des Riegels sowie der Falle beim Entsperrvorgang zumindest abschnittsweise gleichzeitig erfolgt. Durch den geringen Drehwinkel entsteht bei mechanischer Betätigung über den Schlüssel ein relativ hohes Drehmoment. Überraschenderweise zeigte sich jedoch, dass dieses Drehmoment ausreichend gering ist, um eine benutzerfreundliche Bedienung mit geringem Verschleiß zu ermöglichen. Insbesondere bei einem elektromechanischen Schloss erfolgt im Normalfall die Betätigung über einen Elektromotor, bei welchem ein aufwändiges Getriebe im Schloss den Wirkungsgrad des Elektromotors senken würde, da dieses bei jedem Schließvorgang vom Motor passiv mitbewegt werden müsste. Da die mechanische Betätigung bei einem elektromechanischen Schloss über den Schlüssel nur in Ausnahmefällen, beispielsweise bei Stromausfall, erfolgt, kann ein erhöhtes Drehmoment für den Anwendungsbereich der Notbetätigung auf jeden Fall in Kauf genommen werden. Die Vorteile der einfachen Schlossmechanik durch Vorsehen weniger Teile, sowie der bessere Wirkungsgrad bei Ansteuerung über den Elektromotor bringen in der Gesamtheit einen wesentlichen Vorteil für diesen Schlossaufbau. Durch die beiden Wechselhebel zur Verlagerung der Falle, kann diese bereits gleichzeitig mit dem Riegel verlagert werden und nicht wie üblich erst anschließend daran. Dies hat den Vorteil, dass ab dem Punkt der Drehbewegung, an dem die Zylindernocke mit dem ersten Wechselhebel zusammenwirkt, bis zum Ende der Drehbewegung ein wesentlich längerer Bewegungsweg zur Verfügung steht als bisher, wodurch das andernfalls auftretende hohe Drehmoment am Ende des Entsperrvorgangs minimiert wird.

Es ist ein weiteres Merkmal der Erfindung, dass der erste Wechselhebel einen Vorsprung aufweist, welcher beim Entsperrvorgang mit der Zylindernocke zusammenwirkt, und dass der erste Wechselhebel im Wesentlichen parallel zur Schubstange verschiebbar ist, wobei zwischen erstem und zweitem Wechselhebel eine gelenkige Verbindung vorgesehen ist. Der erste Wechselhebel kann so Platz sparend untergebracht werden. Der zweite ist auf der einen Seite drehbar um die Nuss angeordnet, wobei der Drehpunkt im Wesentlichen der Achse der Nuss entspricht. Am anderen Ende ist der zweite Wechselhebel gelenkig mit dem ersten Wechselhebel verbunden, wodurch die Längsverschiebung des ersten Wechselhebels in eine Drehbewegung des zweiten Wechselhebels übersetzt wird.

Gemäß einem weiteren Merkmal der Erfindung ist es vorgesehen, dass das Sperrsegment einen Auslegerarm mit einer Kulissenführung aufweist, in welcher ein Vorsprung der Schubstange geführt ist. Durch diese Ausführungsform ist es in einfacher und effizienter Weise möglich die Kraftübertragung vom Sperrsegment auf die Schubstange zu ermöglichen. Alternativ können auch die Kulissenführung an der Schubstange und der Vorsprung am Auslegerarm angeordnet sein.

Ein weiteres Merkmal der Erfindung ist es, dass die Kulissenführung am Auslegerarm bogenförmig, insbesondere kreisbogenförmig ist, wobei der Bogen in der gesperrten Stellung konvex nach oben gewölbt ist. Als Alternative kann der Bogen auch nach unten gewölbt sein. Durch die Ausgestaltung der Kulisse wird beim Schließvorgang die Kraft optimal in Schubrichtung der Schubstange eingeleitet. Beim Öffnen muss nur ein geringer Widerstand der gefederten Schubstangenbremse überwunden werden, wodurch in diesem Bereich die Kulisse etwas steiler ausgebildet sein kann, was sich durch die Kreisbogenform ergibt.

Es ist ein weiteres Merkmal der Erfindung, dass zur alternativen Betätigung der Falle über die Schubstange ein an der Schubstange fixiertes Gleitelement über einen drehbar gelagerten Fallenhebel mit dem drehbar gelagerten Fallenrückzugshebel zusammenwirkt, um bei entsprechender Verlagerung der Schubstange, beispielsweise durch einen Elektromotor oder über den Türdrücker und die damit verbundene Nuss, die Falle entgegen der Kraft einer Feder in das Gehäuse zurückzuziehen. Diese Anordnung erweist sich als günstig, um den nur geringen Schubweg der Schubstange im Endbereich auf den im Vergleich dazu längeren Weg des Rückzugs der Falle zu übersetzen.

### Kurze Beschreibung der Zeichnungsfiguren

Die Erfindung wird nun anhand der beiliegenden Figuren näher erläutert. Dabei zeigt
Fig. 1 einen schematischen Schnitt durch eine Ausführungsform eines erfindungsgemäßes Mehrfachverriegelungsschloss in gesperrter Stellung,
Fig. 2 einen schematischen Schnitt durch das Schloss aus Fig. 1 in einer Zwischenstellung während des Entsperrvorgangs,
Fig. 3 einen schematischen Schnitt durch das Schloss aus Fig. 1 in entsperrter Stellung mit zurückgezogener Falle und
Fig. 4 einen schematischen Schnitt durch das Schloss aus FIg. 1 mit ausgeschobener Falle.

### Beschreibung der Ausführungsarten

Bei einem Mehrfachverriegelungsschloss gemäß den Fig. 1 bis 4 ist in einem Gehäuse 1 eine über eine Nuss 8 betätigbare Falle 12 angeordnet. Weiters befindet sich im Gehäuse 1 zur Steuerung des Schlosses über einen Elektroantrieb (nicht gezeigt) oder über einen Schließzylinder eine Schubstange 6, welche durch ein im Wesentlichen kreisbogenabschnittförmiges Sperrsegment 2 mit einem Auslegerarm 3 über eine Kulissenführung 4, in welche ein Vorsprung 5 der Schubstange 6 eingreift, betätigbar ist. Ein Zapfen 18 der Schubstange 6 greift in eine Steuerkurve 17 eines Riegels 16 ein, um bei Bewegung der Schubstange 6 den Ausschub bzw. das Zurückziehen des Riegels 16 zu bewirken. Weiters befindet sich an der Schubstange 6 ein Gleitelement 9, welches bei Bewegung der Schubstange in die entsprechende Position in Zusammenwirkung mit einem Fallenhebel 10 und einem Fallenrückzugshebel 11 das Zurückziehen der Falle 12, alternativ zur Steuerung über die Nuss 8, bewirkt. Bei der Betätigung mittels des Türdrückers über die Nuss 8 dreht sich der von der Nuss 8 nach unten erstreckende Arm nach oben und drückt von unten gegen das auf der Schubstange 6 angeordnete Gleitelement 9. Die Schubstange 6 wird nach oben gedrückt und die Falle wie oben beschrieben zurückgezogen. Weiters befindet sich im Gehäuse 1 ein erster Wechselhebel 19, welcher parallel zur Schubstange 6 verläuft. Der erste Wechselhebel 19 steht in gelenkiger Verbindung mit einem zweiten Wechselhebel 20, welcher mit einem Vorsprung auf den Fallenrückzugshebel 11 wirkt. Am unteren Ende hat der erste Wechselhebel 19 einen Vorsprung 15. Beim Verdrehen des Schließzylinders wirkt eine Zylindernocke 13 mit einer Angriffsfläche 14 des Sperrsegments 2 und in weiterer Folge auch mit dem Vorsprung 15 des ersten Wechselhebels 19 zusammen.

In Fig. 1 ist die gesperrte Stellung mit ausgeschobenem Riegel 16 gezeigt. Die Schubstange wurde zum Sperren von dem Auslegerarm 3 über den in der Kulissenführung 4 geführten Vorsprung 5 der Schubstange 6 nach unten gezogen. Dabei bewegte sich der Zapfen 18 entlang der Steuerkurve 17 des Riegels 16 und verlagerte diese nach außen. Beim Entsperren über den Schließzylinder wird nun die Zylindernocke 13 in Drehung versetzt und drückt zuerst gegen eine Angriffsfläche 14 des im Wesentlichen kreisbogenabschnittförmig um die Schließzylinderausnehmung angeordneten Sperrsegements 2. Dieses schiebt in weiterer Folge die Schubstange 6 nach oben, wodurch der Riegel 16 in das Schloss verlagert wird.

In Fig. 2 ist eine Zwischenposition beim Entsperrvorgang dargestellt. Nachdem der Riegel bereits einen gewissen Weg in Richtung entsperrter Position zurückgelegt hat trifft beim Weiterdrehen des Schließzylinders die Zylindernocke 13 auf einen Vorsprung 15 des ersten Wechselhebels 19 und schiebt diesen ebenfalls nach oben. Der Vorsprung 15 sowie die Angriffsfläche 14 liegen also in Achsrichtung des Schließzylinders gesehen hintereinander und werden ab diesem Zeitpunkt gleichzeitig von der in Achsrichtung gesehen breiteren Zylindernocke 13 erfasst. Ab diesem Zeitpunkt wird über den zweiten Wechselhebel 20 und in Folge über den Fallenrückzugshebel 11 die Falle 12 in das Schloss verlagert. Das Entsperren des Riegels 16 sowie das Verlagern der Falle 12 geschieht ab diesem Zeitpunkt also gleichzeitig. Dadurch steht wesentlich mehr Bewegungsweg der Zylindernocke 13 für die Verlagerung der Falle 12 zur Verfügung als bei herkömmlichen Schlössern, bei welchen die Falle 12 erst am Ende des Sperrvorgangs verlagert wird. Die auftretende Drehmomentspitze am Ende des Sperrvorgangs wird also vermieden.

Fig. 3 zeigt schließlich die entsperrte Position des Schlosses mit über die Zylindernocke 13 zurückgezogener Falle 12. Beim Entriegeln benötigt man weniger Kraft als beim Verriegeln, dadurch kann die Kulissenführung 4 am Auslegerarm 3 hier steiler ausgestaltet sein. Alternativ kann die Falle 12 auch über die Nuss 8 oder direkt über die Schubstange 6, beispielsweise durch einen Elektromotor verlagert werden. Dabei schiebt die Schubstange 6 mit einem Gleitstück 9 gegen einen Fallenhebel 10, welcher wiederrum auf einen Fallenrückzugshebel 11 drückt und die Falle 12 gegen die Kraft einer Feder in das Schloss zurückzieht. Die Nuss 8 wirkt ebenfalls mit einem sich von dieser erstreckenden Arm gegen das Gleitstück 9, um die Falle 12 in der eben beschriebenen Weise zu verlagern.

Fig. 4 zeigt die entsperrte Stellung des Schlosses mit wieder ausgeschobener Falle 12. Die Feder der Falle drückt dabei über den Fallenrückzugshebel 11 den zweiten Wechselhebel 20 und damit den ersten Wechselhebel 19 sowie die Zylindernocke 13 nach unten. Die Angriffsfläche 14 des Sperrsegements 2 kommt dabei mit der Zylindernocke 13 außer Eingriff. Das Sperrsegment 2 verbleibt in der entsperrten Stellung. Eine Schubstangenbremse 7 hält die Schubstange in Position.

Das Sperren und Entsperren sowie das Betätigen der Falle 12 erfolgt durch ein Verdrehen der Zylindernocke 13 um weniger als eine halbe bis maximal eine halbe Umdrehung. Die Ansteuerung erfolgt bei einer Ausführung als elektromechanisches Schloss durch einen Elektromotor und nur in Ausnahmefällen direkt über den Schließzylinder. Durch den sehr einfachen Aufbau des Schlosses können Teile eingespart werden, was die Herstellungskosten senkt. Weiters ist die Kraftübertragung durch den Elektromotor besonders effektiv, da hier keine Verluste durch das passive Mitbewegen eines aufwändigen mechanischen Getriebes stattfinden.

## Patentansprüche

1. Mehrfachverriegelungsschloss, insbesondere elektromechanisches Mehrfachverriegelungsschloss mit einer mechanischen Notbetätigungsmöglichkeit über einen Schließzylinder umfassend eine in einem Gehäuse (1) angeordnete Schubstange (6), zumindest einen in bekannter Weise eine Steuerkurve (17) aufweisenden Riegel (16), wobei ein Zapfen (18) der Schubstange (6) in der Steuerkurve (17) geführt ist und der Riegel (16) über diesen Zapfen (18) betätigbar ist, eine durch eine Nuss (8) mit angeschlossenem Drücker sowie alternativ durch den Schließzylinder betätigbare Falle (12), sowie gegebenenfalls weitere durch die Schubstange (6) betätigbare Sperrelemente, wobei die Sperrnase des Schließzylinders eine Zylindernocke (13) betätigt, welche mittels eines Vorsprungs mit einem Sperrsegment (2) in eine Wirkverbindung bringbar ist, wobei das Sperrsegement (2) mit der Schubstange (6) in einer Wirkverbindung steht, und wobei der Weg der Drehbewegung des Schließzylinders von gesperrter Position bis geöffneter Position mit zurückgezogener Falle (12) maximal einer halben Umdrehung entspricht, **dadurch gekennzeichnet, dass** beim Entsperrvorgang die Zylindernocke (13) mittels des Vorsprungs in weiterer Folge mit einem ersten Wechselhebel (19) in eine Wirkverbindung bringbar ist, wobei der erste Wechselhebel (19) mit einem zweiten Wechselhebel (20) in einer Wirkverbindnung steht, welcher mit dem Fallenrückzugshebel (11) in Eingriff bringbar ist, wodurch die Verlagerung des Riegels (16) sowie der Falle (12) beim Entsperrvorgang zumindest abschnittsweise gleichzeitig erfolgt.

2. Mehrfachverriegelungsschloss nach Anspruch 1, **dadurch gekennzeichnet, dass** der erste Wechselhebel (19) einen Vorsprung aufweist (15), welcher beim Entsperrvorgang mit der Zylindernocke (13) zusammenwirkt, und dass der erste Wechselhebel (19) im Wesentlichen parallel zur Schubstange (6) verschiebbar ist, wobei zwischen erstem (19) und zweitem Wechselhebel (20) eine gelenkige Verbindung vorgesehen ist.

3. Mehrfachverriegelungsschloss nach Anspruch 1 oder 2, **dadurch gekennzeichnet, dass** das Sperrsegment (2) einen Auslegerarm (3) mit einer Kulissenführung (4) aufweist, in welcher ein Vorsprung (5) der Schubstange (6) geführt ist, oder dass umgekehrt die Kulissenführung auf der Schubstange (6) angeordnet ist und der Auslegerarm (3) einen Vorsprung aufweist.

4. Mehrfachverriegelungsschloss nach Anspruch 3, **dadurch gekennzeichnet, dass** die Kulissenführung (4) am Auslegerarm (3) bogenförmig, insbesondere kreisbogenförmig ist, wobei der Kreisbogen in der gesperrten Stellung des Schlosses konvex nach oben oder unten gewölbt ist.

5. Mehrfachverriegelungsschloss nach einem der Ansprüche 1 bis 3, **dadurch gekennzeichnet, dass** zur alternativen Betätigung der Falle (12) über die Schubstange (6) ein an der Schubstange (6) fixiertes Gleitelement (9) über einen drehbar gelagerten Fallenhebel (10) mit dem drehbar gelagerten Fallenrückzugshebel (11) zusammenwirkt, um bei entsprechender Verlagerung der Schubstange (6), beispielsweise durch einen Elektromotor oder über den Türdrücker und die damit verbundene Nuss, die Falle (12) entgegen der Kraft einer Feder in das Gehäuse (1) zurückzuziehen.

## Claims

1. Multiple latching lock, in particular electromechanical multiple latching lock with a mechanical emergency actuation ability via a locking cylinder, comprising a push rod (6) arranged in a housing (1), at least one bolt (16) including a control cam (17) in a known manner, wherein a spigot (18) of the push rod (6) is guided in the control cam (17) and the bolt (16) can be actuated via this pin (18), a latch (12) which can be actuated by a follower (8) with a connected handle or, alternatively, by the locking cylinder, and, if appropriate, further locking elements which can be actuated by the push rod (6), wherein the locking lug of the locking cylinder is actuating a cylinder cam (13) which can be brought into an operative connection with a locking segment (2) by means of a projection, wherein the locking segment (2) is in operative connection with the push rod (6), and wherein the path of the rotary movement of the locking cylinder from the locked position to the open position with the retracted latch (12) corresponds at most to half a revolution, **characterized in that** upon the unlocking operation, the cylinder cam (13) subsequently can be brought into an operative connection with a first latch lever (19) by means of the projection, wherein the first latch lever (19) is in operative connection with a second latch lever (20) which can be brought into engagement with the latch retraction lever (11), whereby the displacement of the bolt (16) and of the latch (12) during the unlocking process occurs at least in phases simultaneously.

2. Multiple latching lock according to claim 1, **characterised in that** the first latch lever (19) includes a projection (15) which cooperates with the cylinder cam (13) during the unlocking process, and **in that** the first latch lever (19) can be displaced substantially in parallel with the push rod (6), wherein an articulated connection is provided between the first (19) and second latch lever (20).

3. Multiple latching lock according to claim 1 or 2, **characterized in that** the locking segment (2) includes a cantilever arm (3) having a slide guide (4), in which a projection (5) of the push rod (6) is guided, or **in that**, vice versa, the slide guide is arranged on the push rod (6) and the cantilever arm (3) includes a projection.

4. Multiple latching lock according to claim 3, **characterised in that** the slide guide (4) on the cantilever arm (3) is arc-shaped, in particular in a circular arc-shape, wherein the circular arc in the locked position of the lock is convexly curved upwards or downwards.

5. Multiple latching lock according to one of claims 1 to 3, **characterized in that** for the alternative actuation of the latch (12) via the push rod (6) a sliding element (9) fixed to the push rod (6) is cooperating via a rotatably supported further latch lever (10) with the rotatably supported latch retraction lever (11) in order to retract the latch (12) into the housing (1) against the force of a spring upon corresponding displacement of the push rod (6), for example, by an electric motor or via the door handle and the nut connected thereto.

## Revendications

1. Serrure à verrouillage multiple, notamment serrure à verrouillage multiple électromécanique dotée d'une possibilité d'actionnement d'urgence mécanique à travers un cylindre de serrure, comprenante une tige de poussée (6) disposée dans un boîtier (1), au moins un verrou (16) présentant de manière connue un profil incliné de commande (17), un tourillon (18) de la tige de poussée (6) étant guidée au sein du profil incliné de commande (17) et le verrou (16) pouvant être actionné à travers ce tourillon (18), un pêne demi-tour (12) pouvant être actionné par un fouillot (8) relié à une poignée ou, alternativement, par le cylindre de serrure, ainsi qu'éventuellement d'autres éléments de blocage pouvant être actionnés par la tige de poussée (6), l'ergot de blocage du cylindre de serrure actionnant une came de cylindre (13) laquelle peut être amenée, au moyen d'une saillie, à coopérer avec un segment de blocage (2), le segment de blocage (2) coopérant avec la tige de poussée (6), et la course du mouvement rotatif du cylindre de serrure depuis la position bloquée jusqu'à la position ouverte associée au retrait du pêne demi-tour (12) correspondant au maximum à la moitié d'une rotation complète, **caractérisée en ce que**, lors du processus de deblocage, la came de cylindre (13) peut être amenée, au moyen de ladite saillie, à coopérer ensuite avec un premier levier de fonction alternative (19), le premier levier de fonction alternative (19) coopérant avec un deuxième levier de fonction alternative (20) qui peut être mis en prise avec le levier de retrait de pêne demi-tour (11), faisant en sorte que lors du processus de blocage, les déplacements du verrou (16) et du pêne demi-tour (12) aient lieu simultanément, au moins par phases.

2. Serrure à verrouillage multiple selon la revendication 1, **caractérisée en ce que** le premier levier de fonction alternative (19) présente une saillie (15) qui coopère, lors du processus de deblocage, avec la came de cylindre (13) et que le premier levier de fonction alternative (19) peut être déplacé dans une direction essentiellement parallèle à la tige de poussée (6), le premier (19) et le deuxième levier de fonction alternative (20) étant reliés par une articulation.

3. Serrure à verrouillage multiple selon les revendications 1 ou 2, **caractérisée en ce que** le segment de blocage (2) présente un bras d'extension (3) pourvu d'un guidage à coulisse (4) dans lequel une saillie (5) de la tige de poussée (6) est guidée, ou que le guidage à coulisse est disposé sur la tige de poussée (6) alors que le bras d'extension (3) présente une saillie.

4. Serrure à verrouillage multiple selon la revendication 3, **caractérisée en ce que** le guidage à coulisse (4) équipant le bras d'extension (3) est en forme d'arc, notamment en forme d'arc de cercle, ledit arc de cercle formant un galbe vers le haut ou le bas lorsque la serrure adopte sa position bloquée.

5. Serrure à verrouillage multiple selon l'une des revendications 1 à 3, **caractérisée en ce que**, pour l'actionnement alternatif du pêne demi-tour (12) à travers la tige de poussée (6), un élément coulissant (9) fixé sur la tige de poussée (6) vient coopérer, à travers un levier de pêne demi-tour (10) monté rotatif, avec le levier de retrait de pêne demi-tour (11) monté rotatif pour ainsi retirer, à l'encontre la force exercée par un ressort, le pêne demi-tour (12) dans le boîtier (1) lorsque la tige de poussée (6) est déplacée de manière appropriée, par exemple au moyen d'un moteur électrique ou à travers la poignée de porte et le fouillot relié à cette dernière.
